# EUROPÄISCHE PATENTANMELDUNG

(11) **EP 4 610 007 A1**
(43) Veröffentlichungstag der Anmeldung: **03.09.2025**
(21) Anmeldenummer: 25161144.8
(22) Anmeldetag: 28.02.2025
(51) Int. Cl.: B27B 17/14

(54) **TRAGBARES ARBEITSGERÄT UND VERFAHREN ZUM BEDIENEN EINES SOLCHEN ARBEITSGERÄTES**

(30) Priorität: 29.02.2024 DE 102024105899; 11.03.2024 DE 102024106940
(71) Anmelder: Andreas Stihl AG & Co. KG, 71336 Waiblingen (DE)
(72) Erfinder: Hefti, Jonas, 70176 Stuttgart (DE); Lank, Jonas, 71364 Winnenden (DE); Schlessmann, Helmut, 73663 Berglen (DE); Renner, Marcel, 71729 Erdmannhausen (DE)
(74) Vertreter: Stock, Johannes

(57) **Zusammenfassung**

Die Erfindung betrifft ein tragbares Arbeitsgerät, wobei der Antriebsmotor (3) über ein Antriebskettenrad (9) die in einer Führungsnut der Führungsschiene (4) geführte Sägekette (6) umlaufend antreibt, wobei die Entspanneinheit (21) derart ausgebildet ist, dass in gelöstem Zustand der Fixiervorrichtung (10) die Federeinheit (26) in einer unbetätigten, ersten Stellung (41) der Entspanneinheit (21) mit der Führungsschiene (4) zur Spannung der Sägekette (6) wirkverbunden ist und in einer betätigten, zweiten Stellung (42) der Entspanneinheit (21) die Wirkverbindung zwischen der Federeinheit (26) und der Führungsschiene (4) durch die Entspanneinheit (21) zur Aufhebung der Sägekettenspannung unterbunden ist, und wobei die Spannvorrichtung (20) ein Betätigungselement (22) zur Betätigung der Entspanneinheit (21) und eine Verbindungswelle (27) umfasst, wobei die Entspanneinheit (21) und das Betätigungselement (22) durch die Verbindungswelle (27) miteinander wirkverbunden sind.

## Beschreibung

Die Erfindung betrifft ein tragbares Arbeitsgerät. Zudem betrifft die Erfindung ein Verfahren zum Bedienen eines Arbeitsgerätes.

Es sind tragbare Arbeitsgeräte bekannt, die ein Gehäuse und einen im Gehäuse angeordneten Antriebsmotor umfassen, wobei der Antriebsmotor eine Sägekette auf einer Führungsschiene umlaufend antreibt. Derartige Arbeitsgeräte umfassen eine Fixiervorrichtung zur Befestigung der Führungsschiene an dem Gehäuse und eine Spannvorrichtung zum Spannen der Sägekette. In gelöstem Zustand der Fixiervorrichtung ist die Führungsschiene in Richtung ihrer Längsmittelachse relativ zum Gehäuse verschiebbar. Im gelösten Zustand der Fixiervorrichtung kann die Sägekette durch die Spannvorrichtung gespannt werden. Anschließend ist die Fixiervorrichtung in einen befestigten Zustand zu überführen. In diesem befestigten Zustand ist eine Verschiebung der Führungsschiene relativ zum Gehäuse nicht mehr möglich. Das Arbeitsgerät ist betriebsbereit. Ein solches Arbeitsgerät kann beispielsweise eine Motorkettensäge, ein Hochentaster oder ein Gehölzschneider sein.

Nachteilig an derartigen Arbeitsgeräten ist die teilweise umständliche Handhabung der Spannvorrichtung sowie die damit verbundene, nur wenig präzise Einstellung der Sägekettenspannung.

Es ist daher Aufgabe der Erfindung, ein tragbares Arbeitsgerät der gattungsgemäßen Art anzugeben, das ein einfaches und zugleich reproduzierbares Spannen der Sägekette ermöglicht.

Diese Aufgabe wird durch ein tragbares Arbeitsgerät, umfassend ein Gehäuse, einen im Gehäuse angeordneten Antriebsmotor, eine Führungsschiene mit einer Längsmittelachse und eine Sägekette, wobei der Antriebsmotor über ein Antriebskettenrad die in einer Führungsnut der Führungsschiene geführte Sägekette umlaufend antreibt, eine Fixiervorrichtung zum Befestigen der Führungsschiene an dem Gehäuse und eine Spannvorrichtung zum Spannen der Sägekette, wobei in einem gelösten Zustand der Fixiervorrichtung die Führungsschiene in Richtung ihrer Längsmittelachse relativ gegenüber dem Gehäuse verschiebbar ist und in einem fixierten Zustand der Fixiervorrichtung die Führungsschiene an dem Gehäuse geklemmt gehalten ist, wobei die Spannvorrichtung eine Federeinheit und eine Entspanneinheit umfasst, wobei die Entspanneinheit derart ausgebildet ist, dass in gelöstem Zustand der Fixiervorrichtung die Federeinheit in einer unbetätigten, ersten Stellung der Entspanneinheit mit der Führungsschiene zur Spannung der Sägekette wirkverbunden ist und in einer betätigten, zweiten Stellung der Entspanneinheit die Wirkverbindung zwischen der Federeinheit und der Führungsschiene durch die Entspanneinheit zur Aufhebung der Sägekettenspannung unterbunden ist, und dass die Spannvorrichtung ein Betätigungselement zur Betätigung der Entspanneinheit und eine Verbindungswelle umfasst, wobei die Entspanneinheit und das Betätigungselement durch die Verbindungswelle miteinander wirkverbunden sind, gelöst.

Es ist ferner Aufgabe der Erfindung, ein Verfahren zum Bedienen eines tragbaren Arbeitsgerätes anzugeben, das ein einfaches und zugleich reproduzierbares Spannen der Sägekette angibt.

Diese Aufgabe wird durch ein Verfahren zum Bedienen eines tragbaren Arbeitsgerätes, umfassend ein Gehäuse, einen im Gehäuse angeordneten Antriebsmotor, eine Führungsschiene mit einer Längsmittelachse und eine Sägekette, wobei der Antriebsmotor über ein Antriebskettenrad die in einer Führungsnut der Führungsschiene geführte Sägekette umlaufend antreibt, eine Fixiervorrichtung zum Befestigen der Führungsschiene an dem Gehäuse und eine Spannvorrichtung zum Spannen der Sägekette, wobei in einem gelösten Zustand der Fixiervorrichtung die Führungsschiene in Richtung ihrer Längsmittelachse relativ gegenüber dem Gehäuse verschiebbar ist und in einem fixierten Zustand der Fixiervorrichtung die Führungsschiene an dem Gehäuse geklemmt gehalten ist, wobei die Spannvorrichtung eine Federeinheit und eine Entspanneinheit umfasst, wobei die Entspanneinheit derart ausgebildet ist, dass in gelöstem Zustand der Fixiervorrichtung die Federeinheit in einer unbetätigten, ersten Stellung der Entspanneinheit mit der Führungsschiene zur Spannung der Sägekette wirkverbunden ist und in einer betätigten, zweiten Stellung der Entspanneinheit die Wirkverbindung zwischen der Federeinheit und der Führungsschiene durch die Entspanneinheit zur Aufhebung der Sägekettenspannung unterbunden ist, und dass die Spannvorrichtung ein Betätigungselement zur Betätigung der Entspanneinheit und eine Verbindungswelle umfasst, wobei die Entspanneinheit und das Betätigungselement durch die Verbindungswelle miteinander wirkverbunden sind,
umfassend die Verfahrensschritte:
- Lösen eines Kettenraddeckels vom Gehäuse des Arbeitsgerätes,
- Betätigen der Entspanneinheit durch das Betätigungselement von der ersten Stellung in die zweite Stellung der Spanneinheit zum Bewegen der Führungsschiene entgegen der Federkraft der Federeinheit, wodurch die Sägekette entspannt wird,
gelöst.

Das erfindungsgemäße tragbare Arbeitsgerät umfasst ein Gehäuse, einen im Gehäuse angeordneten Antriebsmotor, eine Führungsschiene mit einer Längsmittelachse und eine Sägekette, wobei der Antriebsmotor über ein Antriebskettenrad die in einer Führungsnut der Führungsschiene geführte Sägekette umlaufend antreibt. Ferner umfasst das Arbeitsgerät eine Fixiervorrichtung zum Befestigen der Führungsschiene an dem Gehäuse und eine Spannvorrichtung zum Spannen der Sägekette, wobei in einem gelösten Zustand der Fixiervorrichtung die Führungsschiene in Richtung ihrer Längsmittelachse relativ gegenüber dem Gehäuse verschiebbar ist und in einem fixierten Zustand der Fixiervorrichtung die Führungsschiene an dem Gehäuse geklemmt gehalten ist. Die Spannvorrichtung umfasst eine Federeinheit und eine Entspanneinheit, wobei die Entspanneinheit derart ausgebildet ist, dass in gelöstem Zustand der Fixiervorrichtung die Federeinheit in einer unbetätigten, ersten Stellung der Entspanneinheit mit der Führungsschiene zur Spannung der Sägekette wirkverbunden ist und in einer betätigten, zweiten Stellung der Entspanneinheit die Wirkverbindung zwischen der Federeinheit und der Führungsschiene durch die Entspanneinheit zur Aufhebung der Sägekettenspannung unterbunden ist. Die Spannvorrichtung umfasst ein Betätigungselement zur Betätigung der Entspanneinheit und eine Verbindungswelle, wobei die Entspanneinheit und das Betätigungselement durch die Verbindungswelle miteinander wirkverbunden sind.

Zum Spannen der Sägekette des Arbeitsgerätes muss der Bediener die Fixiervorrichtung zuerst lösen. In diesem gelösten Zustand ist die Führungsschiene in Richtung ihrer Längsmittelachse relativ zum Gehäuse verschiebbar. Ist die Entspanneinheit nun in der unbetätigten Stellung, wirkt die Federeinheit auf die Führungsschiene und verschiebt diese, so dass die Sägekette gespannt wird. Somit erfolgt das Spannen der Sägekette insbesondere automatisch, sobald der Bediener die Fixiervorrichtung gelöst hat. Ein Zutun des Bedieners ist hierbei nicht erforderlich. Die Federeinheit wirkt beim Spannen der Sägekette mit einer im Wesentlichen reproduzierbaren, gleichen Kraft auf die Führungsschiene, so dass die Sägekette wiederkehrend mit nahezu gleicher Spannung gespannt werden kann. Um den Spannvorgang der Sägekette abzuschließen, ist die Fixiervorrichtung wieder in einen befestigten Zustand zu überführen. Der oben beschriebene Spannvorgang der Sägekette des erfindungsgemäßen Arbeitsgerätes erfordert keine weiteren Bedienvorgänge, wodurch Fehlbedienungen beim Spannen der Sägekette, die zu einer zu hohen oder zu niedrigen Spannung der Sägekette führen können, vermieden werden.

Darüber hinaus kann die Wirkverbindung zwischen der Federeinheit und der Führungsschiene auch durch die Betätigung der Entspanneinheit getrennt werden. Befindet sich die Fixiervorrichtung in gelöstem Zustand, so wirkt nach Betätigung der Entspanneinheit keine Kraft mehr auf die Führungsschiene. Die Sägekette steht nicht mehr unter Spannung. Es können nun auf einfache Weise Wartungsarbeiten an der Sägekette, der Führungsschiene oder anderen Bauteilen vorgenommen werden. Auf diese Weise können beispielsweise besonders einfach die Sägekette und/oder die Führungsschiene des Arbeitsgerätes ausgetauscht werden.

Da die Spannvorrichtung eine Verbindungswelle umfasst, die das Betätigungselement zur Betätigung der Entspanneinheit und das Betätigungselement miteinander wirkverbinden, ist das Betätigungselement räumlich von der Entspanneinheit entkoppelt. Somit ist das Betätigungselement insbesondere derart angeordnet, dass dieses eine besonders bedienerfreundliche Zugänglichkeit, zumindest bei demontiertem Kettenraddeckel, aufweist.

Insbesondere ist das Betätigungselement als Schwenkhebel ausgebildet. Ein Schwenkhebel ist einfach zu bedienen, insbesondere auch beim Tragen von Schutzhandschuhen. Das Betätigungselement ist durch ein Federelement, insbesondere eine Torsionsfeder, vorgespannt. Dadurch wird das Betätigungselement in eine Ausgangslage vorgespannt. Bedient der Bediener das Betätigungselement, mutet die erforderliche Überwindung der Federkraft des Federelementes, qualitativ hochwertig an.

Es ist insbesondere vorgesehen, dass das Betätigungselement derart am Gehäuse angeordnet ist, dass das Betätigungselement bei gelöster Fixiervorrichtung dem Bediener zugänglich ist und bei fixierter Fixiervorrichtung durch die Fixiervorrichtung verdeckt ist. Demnach ist eine Bedienung des Betätigungselementes bei fixierter Fixiervorrichtung nicht möglich. Der Bediener kann das Betätigungselement lediglich dann bedienen, wenn sich die Fixiervorrichtung auch in gelöstem Zustand befindet. Somit können Fehlbedienungen des Betätigungselementes ausgeschlossen werden.

Das Betätigungselement ist in einer Seitenansicht auf das Arbeitsgerät unterhalb der Führungsschiene angeordnet. Die Führungsschiene weist eine Unterseite und eine Oberseite auf. An der Unterseite der Führungsschiene läuft die Sägekette zum Antriebsmotor hin, die Laufrichtung der Sägekette ist also zum Antriebsmotor hingerichtet. An der Oberseite der Führungsschiene läuft die Sägekette vom Antriebsmotor weg, die Laufrichtung der Sägekette ist also vom Antriebsmotor weggerichtet. Ist das Betätigungselement unterhalb der Führungsschiene angeordnet, bedeutet dies in anderen Worten, dass das Betätigungselement derart am Gehäuse angeordnet ist, dass die Unterseite der Führungsschiene dem Betätigungselement zugewandt, die Oberseite der Führungsschiene dem Betätigungselement abgewandt ist.

Es ist insbesondere vorgesehen, dass die Entspanneinheit einen Exzenter umfasst. Der Exzenter ist insbesondere mit dem Betätigungselement wirkverbunden. Der Exzenter ist insbesondere über die Verbindungswelle mit dem Betätigungselement wirkverbunden.

Insbesondere wirkt die Federeinheit auf einen in Richtung der Längsmittelachse der Führungsschiene beweglichen Schlitten, wobei der Schlitten mit der Führungsschiene in Richtung der Längsmittelachse wirkverbunden ist. Der Schlitten ist mit der Führungsschiene derart verbunden, dass wenn sich der Schlitten in Richtung der Längsmittelachse der Führungsschiene bewegt, sich der Schlitten mitbewegt. An dem Schlitten ist insbesondere ein Mitnehmerstift ausgebildet, der in eine Öffnung der Führungsschiene greift. Über den Mitnehmerstift sind der Schlitten und die Führungsschiene in Richtung der Längsmittelachse der Führungsschiene insbesondere formschlüssig miteinander verbunden.

Es ist insbesondere vorgesehen, dass der Exzenter in der ersten Stellung der Entspanneinheit kontaktfrei zu dem Schlitten ausgebildet ist und in der zweiten Stellung der Entspanneinheit unmittelbar auf den Schlitten wirkt. Besonders insbesondere ist der Exzenter derart ausgebildet, dass beim Schalten der Entspanneinheit von der ersten Stellung in die zweite Stellung der Exzenter eine Bewegung der Führungsschiene entgegen einer von der Federeinheit ausgehenden Federkraft in Richtung der Längsmittelachse bewirkt. Die Federeinheit wirkt insbesondere auf den Schlitten. In der zweiten Stellung der Entspanneinheit wirkt der Exzenter auf den Schlitten und damit der Federkraft der Federeinheit entgegen. Die Federkraft wird durch den Exzenter neutralisiert, wodurch die Sägekette nicht mehr gespannt ist.

Besonders insbesondere sind der Exzenter und der Schlitten derart ausgebildet, dass der Exzenter in der zweiten Stellung der Entspanneinheit am Schlitten verrastet. Ist der Exzenter verrastet, kann der Bediener auf einfache Art und Weise seine Wartungsarbeiten an dem Arbeitsgerät durchführen.

Es ist besonders insbesondere vorgesehen, dass zwischen der Führungsschiene und der Spannvorrichtung eine Trennwand zum Schutz für die Spannvorrichtung vor von der Sägekette ausgehenden Schmutzpartikeln vorgesehen ist. Durch die Trennwand zwischen der Führungsschiene und der Spannvorrichtung kann eine Übertragung der Schmutzpartikel, wie Späne, Öl, etc. von der Sägekette auf die Spannvorrichtung vermieden werden. Die Spannvorrichtung ist somit vor Verschmutzung geschützt, wodurch eine einfache und zuverlässige Bedienbarkeit der Spannvorrichtung langfristig sichergestellt ist.

Besonders insbesondere umfasst das Arbeitsgerät einen Kettenraddeckel. Der Kettenraddeckel verdeckt insbesondere ein Kettenrad sowie Teile der Führungsschiene mit der Sägekette. Der Kettenraddeckel verdeckt insbesondere das Betätigungselement zumindest Abschnittsweise. Zum Betätigen der Entspanneinheit ist der Kettenraddeckel vom Gehäuse des Arbeitsgerätes zu lösen, insbesondere vom Gehäuse vollständig abzunehmen. Anschließend ist die Entspanneinheit durch das Betätigungselement von der ersten Stellung in die zweite Stellung der Spanneinheit zu betätigen, um die Führungsschiene entgegen der Federkraft der Federeinheit zu bewegen, wodurch die Sägekette entspannt wird.
- Fig. 1: in einer Seitendarstellung eine Ausführung des erfindungsgemäßen tragbaren Arbeitsgerätes,
- Fig. 2: in einer Seitendarstellung von hinten das tragbare Arbeitsgerät nach Fig. 1,
- Fig. 3: in der Seitendarstellung das tragbare Arbeitsgerät nach Fig. 1 mit demontiertem Kettenraddeckel,
- Fig. 4: in einer ausschnittsweisen, vergrößerten Seitendarstellung das Arbeitsgerät nach Fig. 1 mit Betätigungselement in unbetätigtem Zustand der Entspanneinheit und mit Führungsschiene,
- Fig. 5: in einer ausschnittsweisen, vergrößerten Seitendarstellung das Arbeitsgerät nach Fig. 1 mit Betätigungselement in betätigtem Zustand der Entspanneinheit und mit Führungsschiene,
- Fig. 6: in einer ausschnittsweisen, vergrößerten Seitendarstellung das Arbeitsgerät nach Fig. 1 mit Betätigungselement in betätigtem Zustand der Entspanneinheit ohne Führungsschiene,
- Fig. 7: in einer ausschnittsweisen, vergrößerten Seitenansicht das Arbeitsgerät nach Fig. 1 mit Exzenter, Verbindungswelle und Betätigungselement in betätigtem Zustand,
- Fig. 8: in einer ausschnittsweisen, vergrößerten Draufsicht das Arbeitsgerät nach Fig. 1 mit Exzenter, Verbindungswelle und Betätigungselement in betätigtem Zustand,
- Fig. 9: in einer ausschnittsweisen, vergrößerten Seitendarstellung das Arbeitsgerät nach Fig. 1 mit Betätigungselement in unbetätigtem Zustand der Entspanneinheit ohne Führungsschiene und
- Fig. 10: in einer ausschnittsweisen, vergrößerten Seitenansicht das Arbeitsgerät nach Fig. 1 mit Federelement, Führungsschlitten und Exzenter in unbetätigtem Zustand der Entspanneinheit.

In Fig. 1 ist eine erfindungsgemäße Ausführung eines Arbeitsgerätes 1 gezeigt. Das tragbare, insbesondere handgetragene Arbeitsgerät 1 ist im Ausführungsbeispiel als ein Gehölzschneider ausgebildet. Ein Gehölzschneider ist ein motorbetriebenes Arbeitsgerät, das insbesondere für das Schneiden von Geäst und kleinem Gehölz vorgesehen ist. Bevorzugter Einsatz eines Gehölzscheiders ist insbesondere das Entasten von Bäumen. Das Arbeitsgerät 1 kann in alternativer Ausführung auch als Motorsäge oder dergleichen ausgebildet sein. Zudem kann das Arbeitsgerät 1 auch als Arbeitsgerät mit Schaft, beispielsweise als Hochentaster oder dergleichen ausgebildet sein. Der Begriff "tragbar" ist derart zu verstehen, dass das Arbeitsgerät im bestimmungsgemäßen Betrieb vom Bediener getragen wird.

Das Arbeitsgerät 1 umfasst ein Gehäuse 2. Das Arbeitsgerät 1 umfasst einen Antriebsmotor 3. Der Antriebsmotor 3 ist in Fig. 1 lediglich schematisch durch eine strichlierte Linie dargestellt. Der Antriebsmotor 3 ist im Gehäuse 2 angeordnet. Ferner umfasst das Arbeitsgerät 1 ein Werkzeug 6, wobei das Werkzeug 6 über den Antriebsmotor 3 angetrieben ist. Im vorliegenden Ausführungsbeispiel ist das Werkzeug 6 eine Sägekette. Die Sägekette ist in einer Führungsnut einer Führungsschiene 4 umlaufend angetrieben. Der Antriebsmotor 3 treibt über seine Antriebswelle ein Antriebskettenrad 9 (Fig. 3) an, das wiederum die Sägekette 6 um die Führungsschiene 4 umlaufend antreibt. An dem Gehäuse 2 ist insbesondere eine schwenkbare Haube 18 angeordnet. Die Haube 18 übergreift die Oberseite der Führungsschiene 4 und damit auch das Werkzeug 6. Beim Sägen mit der einlaufenden Kette durch das Schnittgut schwenkt die Haube 18 nach oben auf.

Der Antriebsmotor 3 ist im Ausführungsbeispiel als Elektromotor ausgebildet. Wie in Fig. 1 gezeigt, umfasst das Arbeitsgerät 1 mindestens einen Akkupack 11, 12 zur Versorgung des Antriebsmotors 3 mit elektrischer Energie. In der bevorzugten Ausführung des Arbeitsgerätes 1 umfasst dieses einen ersten Akkupack 11. Der erste Akkupack 11 ist zur Versorgung des Antriebsmotors 3 mit elektrischer Energie vorgesehen. Das Arbeitsgerät 1 umfasst insbesondere einen zweiten Akkupack 12. Der zweite Akkupack 12 ist ebenfalls zur Versorgung des Antriebsmotors 3 mit elektrischer Energie vorgesehen. Das Arbeitsgerät 1, insbesondere der Antriebsmotor 3 des Arbeitsgerätes 1, kann insbesondere auch lediglich über einen der beiden Akkupacks 11, 12 betrieben werden. Im Ausführungsbeispiel sind die beiden Akkupacks in Reihe geschaltet. Die beiden Akkupacks 11, 12 sowie ein hinteres Ende 46 des Arbeitsgerätes 1 sind lediglich schematisch durch gestrichelte Linien dargestellt. In einer alternativen Ausgestaltung des Arbeitsgerätes 1 kann der Antriebsmotor 3 auch als Verbrennungsmotor ausgebildet sein.

Wie in Fig. 2 gezeigt, umfasst die Führungsschiene 4 eine Längsmittelachse 5. Ferner umfasst das Arbeitsgerät 1 eine Längsebene 43, die durch die Führungsnut der Führungsschiene 4 aufgespannt ist. Die Längsmittelachse 5 der Führungsschiene 4 liegt in der Längsebene 43. Die Längsmittelachse 5 verläuft mittig durch die Führungsschiene 4, wodurch die Führungsschiene 4 in Blickrichtung senkrecht auf die Längsebene 43 der Führungsschiene 4 durch die Längsmittelachse 5 in etwa zwei gleich große Teile unterteilt ist. Ferner umfasst die Führungsschiene 4 eine Querebene 44. Die Querebene 44 ist orthogonal zur Längsebene 43 der Führungsschiene 4 ausgerichtet. Die Längsmittelachse 5 liegt in der Querebene 44.

Wie in Fig. 1 gezeigt, umfasst das Gehäuse 2 des Arbeitsgerätes 1 ein vorderes Ende 45 und das hinteres Ende 46. Die Führungsschiene 4 ist an dem Gehäuse 2 befestigt und ragt an dem vorderen Ende 45 des Gehäuses 2 aus dem Gehäuse 2 heraus. Das hintere Ende 46 des Gehäuses 2 ist in der vorliegenden Ausführung durch einen Aufnahmeabschnitt 13 gebildet. An dem Aufnahmeabschnitt 13 sind der erste Akkupack 11 und der zweite Akkupack 12 gehalten. Die beiden Akkupacks 11, 12 sind lösbar im Aufnahmeabschnitt 13 gehalten. In einer alternativen Ausführung kann das hintere Ende 46 auch durch einen Handgriff des Arbeitsgerätes 1 gebildet sein.

Wie in Fig. 1 gezeigt, umfasst das Arbeitsgerät 1 einen ersten Griff 47 zur Auflage einer Hand des Bedieners. Der erste Griff 47 ist an einem Griffgehäuse 49 ausgebildet. Das Griffgehäuse 49 ist Teil des Gehäuses 2. Das Arbeitsgerät 1 umfasst ein Steuerelement 50 zum Betätigen des Antriebsmotors 3. Das Steuerelement 50 ist dem ersten Griff 47 zugeordnet, d.h. dass im bestimmungsgemäßen Betrieb des Arbeitsgerätes 1 der Bediener das Steuerelement 50 mit der Hand betätigt, die auf dem ersten Griff 47 aufliegt. Das Steuerelement 50 ist insbesondere als Steuerhebel ausgebildet. Der Griff 47 ist bevorzugt derart ausgebildet, dass dieser vom Bediener durch eine Hand umschlossen werden kann. Dadurch kann der Bediener das Arbeitsgerät 1 an dem Griff 47 halten, insbesondere tragen.

Wie in Fig. 1 gezeigt, umfasst das Arbeitsgerät 1 ein Sperrelement 51, wobei das Sperrelement 51 insbesondere als ein mechanisches Sperrelement 51 ausgebildet ist. Das Sperrelement 51 ist bevorzugt als Sperrhebel ausgebildet. Das Sperrelement 51 ist dazu ausgebildet, das Steuerelement 50 in einer Sperrstellung, insbesondere mechanisch, zu sperren und in einer Betriebsstellung freizugeben. Möchte der Bediener das Steuerelement 50 betätigen, muss dieser zuerst das Steuerelement 50 durch Betätigung des Sperrelementes 51 entsperren. Anschließend kann der Bediener das Steuerelement 50 betätigen und den Antriebsmotor 3 ansteuern.

Das Arbeitsgerät 1 umfasst neben dem ersten Griff 47 einen zweiten Griff 48. Der zweite Griff 48 dient zur Auflage der zweiten Hand des Bedieners und ermöglicht dem Bediener eine verbesserte Führung des Arbeitsgerätes 1. Der zweite Griff 48 ist an dem Gehäuse 2, insbesondere im Bereich des Antriebsmotors 3, vorgesehen.

Wie in Fig. 2 gezeigt, umfasst das Arbeitsgerät 1 eine Fixiervorrichtung 10 zum Befestigen der Führungsschiene 4. In einem fixierten Zustand der Fixiervorrichtung 10 ist die Führungsschiene 4 am Gehäuse 2 geklemmt gehalten. In einem gelösten Zustand der Fixiervorrichtung 10 ist die Führungsschiene 4 in Richtung der Längsmittelachse 5 relativ gegenüber dem Gehäuse 2 verschiebbar. Die Führungsschiene 4 kann in Richtung ihrer Längsmittelachse 5 von dem Gehäuse 2 weggeschoben werden, wodurch die Sägekette 6 gespannt werden kann.

Wie in Fig. 2 gezeigt, umfasst das Arbeitsgerät 1 einen Kettenraddeckel 14. Der Kettenraddeckel 14 ist Teil der Fixiervorrichtung 10. Im fixierten Zustand der Fixiervorrichtung 10 ist die Führungsschiene 4 zwischen dem Kettenraddeckel 14 und dem Gehäuse 2 geklemmt gehalten. Zur Befestigung des Kettenraddeckels 14 an dem Gehäuse 2 ist eine Mutter 15 vorgesehen. Die Mutter 15 ist auf einen Bolzen 17 (Figuren 3 und 4), der mit dem Gehäuse 2 fest verbunden ist, aufzuschrauben. Dabei wird über die Mutter 15 der Kettenraddeckel 14 gegen die Führungsschiene 4, und die Führungsschiene 4 gegen das Gehäuse 2 gedrückt. Die Mutter 15 umfasst einen schwenkbaren Hebel 16, der in aufgestelltem Zustand zum Drehen der Mutter 15 dient. Somit kann die Mutter 15 werkzeuglos vom Bediener festgeschraubt und wieder gelöst werden. Selbstverständlich deckt der Kettenraddeckel 14 das vom Antriebsmotor 3 angetriebene Kettenrad 9 ab.

Wie insbesondere in den Figuren 7 und 8 gezeigt, umfasst das Arbeitsgerät 1 eine Spannvorrichtung 20. Die Spannvorrichtung 20 ist dazu ausgebildet, die Sägekette 6 zu spannen. In gelöstem Zustand der Fixiervorrichtung 10 ist die Führungsschiene 4 in Richtung ihrer Längsmittelachse 5 relativ gegenüber dem Gehäuse 2 verschiebbar. In diesem Zustand der Fixiervorrichtung 10 kann die Spannvorrichtung 10 derart auf die Führungsschiene 4 wirken, dass die Führungsschiene 4 nach vorne, also in Richtung der Längsmittelachse 5 der Führungsschiene 4 von dem vorderen Ende 45 des Gehäuses 2 weg, geschoben wird. Dabei spannt sich die Sägekette 6, die auf der Führungsschiene aufliegt.

Die Spannvorrichtung 20 umfasst eine Federeinheit 26, einen Schlitten 23 sowie eine Entspanneinheit 21. Die Federeinheit 26 stützt sich mit einem Ende am Gehäuse 2 ab und wirkt mit ihrem anderen Ende gegen den Schlitten 23. Der Schlitten 23 ist beweglich in Richtung der Längsmittelachse 5 der Führungsschiene 4 an dem Gehäuse 2 gehalten. Der Schlitten 23 ist mit der Führungsschiene 4 insbesondere unmittelbar wirkverbunden. Hierfür umfasst der Schlitten 23 einen Mitnehmerstift 28. Der Mitnehmerstift 28 ragt in eine Öffnung 29 der Führungsschiene 4. Der Mitnehmerstift 28 ist in seiner Längsrichtung in etwa vertikal zur Längsebene 43 ausgerichtet. In Bewegungsrichtung der Führungsschiene 4 sind der Mitnehmerstift 28 und die Führungsschiene 4 formschlüssig miteinander verbunden. Wird also der Schlitten 23 über die Federeinheit 26 in Richtung der Längsmittelachse 5 der Führungsschiene 4 geschoben, nimmt der Schlitten 23 die Führungsschiene 4 über den Mitnehmerstift 28 mit. Durch die Mitnahme der Führungsschiene 4 wird die Sägekette 6 mittels der Federkraft der Federeinheit 26 gespannt.

Wie insbesondere in Fig. 8 gezeigt, ist im bevorzugten Ausführungsbeispiel die Federeinheit 26 aus einer Schraubenfeder gebildet. In einer alternativen Ausführung kann die Federeinheit 26 aus einer anderen Federart und / oder aus mehreren Federn gebildet sein. An dem Schlitten 23 ist ein Zapfen 35 ausgebildet, auf dem die Federeinheit 26, insbesondere die Schraubenfeder, aufgenommen ist.

Die Entspanneinheit 21 weist eine unbetätigte, erste Stellung 41 und eine betätigte, zweite Stellung 42 auf. Die Entspanneinheit 21 ist derart ausgebildet, dass in gelöstem Zustand der Fixiervorrichtung 10 die Federeinheit 26 in der ersten Stellung 41 der Entspanneinheit 21 mit der Führungsschiene 4 zur Spannung der Sägekette 6 wirkverbunden ist und in einer betätigten, zweiten Stellung 42 der Entspanneinheit 21 die Wirkverbindung zwischen der Federeinheit 26 und der Führungsschiene 4 durch die Entspanneinheit 21 zur Aufhebung der Sägekettenspannung unterbunden ist. Die Entspanneinheit 21 wirkt in der zweiten Stellung 42 der Federkraft der Federeinheit 26 entgegen und hebt dabei die Spannung der Sägekette 6 durch ein Verschieben der Führungsschiene 4 entlang der Längsmittelachse 5 der Führungsschiene 4 nach hinten auf.

Wie in den Figuren 7 und 8 gezeigt, umfasst die Spannvorrichtung 20 ein Betätigungselement 22 zum Schalten der Entspanneinheit 21 in die erste Stellung 41 beziehungsweise in die zweite Stellung 42. Ferner umfasst die Spannvorrichtung 20 eine Verbindungswelle 27. Die Entspanneinheit 21 und das Betätigungselement 22 sind über die Verbindungswelle 27 miteinander wirkverbunden. Die Verbindungswelle 27 ist im Gehäuse 2 um eine Drehachse 36 drehbar gelagert. Die Drehachse 36 der Verbindungswelle 27 ist insbesondere senkrecht zur Querebene 44 ausgerichtet. Die Verbindungswelle 27 erstreckt sich entlang ihrer Drehachse 36 von einem ersten Ende 37 bis zu einem zweiten Ende 38. An dem ersten Ende 37 der Verbindungswelle 27 ist die Entspanneinheit 21 angeordnet. An dem zweiten Ende 38 der Verbindungswelle 27 ist das Betätigungselement 22 angeordnet. Über die Verbindungswelle 27 sind die Entspanneinheit 21 und das Betätigungselement 22 mechanisch miteinander verbunden. Die Entspanneinheit 21, die Verbindungswelle 27 und das Betätigungselement 22 können einteilig, beispielsweise als Gussteil, insbesondere als Spritzgussteil, oder mehrteilig ausgebildet sein. Sind die Bauelemente mehrteilig ausgebildet, sind diese selbstverständlich fest miteinander verbunden.

Wie insbesondere in den Figuren 7 und 8 gezeigt, ist das Betätigungselement 22 als Schwenkhebel ausgebildet. Der Schwenkhebel ist, wie auch die Verbindungswelle 27, um die Drehachse 36 schwenkbar. Die Spanneinheit 21 umfasst zudem ein Federelement 25, dass zur Vorspannung des Betätigungselementes 22 vorgesehen ist.

Das Federelement 25 ist insbesondere als Torsionsfeder ausgebildet. Das Federelement 25 wirkt auf die Verbindungswelle 27 und / oder auf das Betätigungselement 22 derart, dass das Betätigungselement 22 in die unbetätigte Stellung 41 der Entspanneinheit 21 vorgespannt ist. Möchte der Bediener über das Betätigungselement 22 die Entspanneinheit 21 in die zweite Stellung 42 schalten, muss dieser neben der Federkraft der Federeinheit 25 auch die Federkraft des Federelementes 25 überwinden. Das Federelement 25 ist bevorzugt an dem zweiten Ende 38 der Verbindungswelle 27 angeordnet und wirkt dort unmittelbar als Torsionsfeder auf das Ende 38 der Verbindungswelle 27. Dabei ist das Federelement 25 an dem Gehäuse 2 abgestützt.

Wie in Fig. 7 gezeigt, ist das Federelement 25 auf einem Zapfen 61 geführt. Der Zapfen 61 ist in der vorliegenden Ausführung des Arbeitsgerätes 1 an der Verbindungswelle 27 angeordnet. Der Zapfen 61 und die Verbindungswelle 27 bilden einen Grundkörper 60, der insbesondere einteilig ausgebildet sein kann. Der Grundkörper 60 ist insbesondere gegossen. In einer alternativen Ausführung kann es auch vorgesehen sein, dass der Zapfen 61 am Gehäuse 2 ausgebildet ist. An dem zweiten Ende 38 der Verbindungswelle 27 ist ein Fortsatz 62 ausgebildet. Der Fortsatz 62 übergreift das Federelement 25, wodurch das Federelement 25 durch den Fortsatz 62 zumindest teilweise geführt ist. Der Fortsatz 62 ist als ein um die Drehachse 36 der Verbindungswelle 27 gebogener Wandabschnitt ausgebildet. Der Fortsatz 62 erstreckt sich im vorliegenden Ausführungsbeispiel in Richtung der Drehachse 36 der Verbindungswelle 27 über mindestens eine Windung des Federelementes 25, insbesondere über mindestens zwei Windungen des Federelementes 25. In einer alternativen Ausführung des Arbeitsgerätes 1 ist der Fortsatz 62' zylindrisch ausgebildet. Der alternative Fortsatz 62' ist in Fig. 7 gestrichelt dargestellt. Der Fortsatz 62' umgreift in Umfangsrichtung der Drehachse 36 der Verbindungswelle 27 das Federelement 25 im Wesentlichen. An dem Fortsatz 62' ist insbesondere eine Öffnung, insbesondere eine Nut vorgesehen, in der ein Ende des Federelementes 25 gehalten ist. Ferner erstreckt sich der alternative Fortsatz 62' in Richtung der Drehachse 36 der Verbindungswelle 27 über mindestens 30%, insbesondere über mindestens 40%, insbesondere über mindestens 50% der in Richtung der Drehachse 36 der Verbindungswelle 27 gemessenen Länge des Federelementes 25. Dadurch wird eine zuverlässige Führung des Federelementes 25 sichergestellt. Ferner ist das Federelement 25 besser vor Schmutz geschützt. Auch die Montage des Federelementes 25 ist vereinfacht.

Wie in Fig. 7 gezeigt, weist die Verbindungswelle 27 neben ihrem ersten Ende 37 und ihrem zweiten Ende 38 einen Mittelabschnitt 64 auf. Die Verbindungswelle 27 ist über ihren Mittelabschnitt 64 gegenüber dem Gehäuse 2 um die Drehachse 36 schwenkbar gelagert. Das Gehäuse 2 weist einen Halteraum 65 auf, in dem die Verbindungswelle 27 im Gehäuse 2 angeordnet ist. In dem Halteraum 65 ist eine erste Öffnung 66 vorgesehen, durch die der Mittelabschnitt 64 der Verbindungswelle 27 ragt. Unmittelbar benachbart zu dieser ersten Öffnung 66 ist das zweite Ende 38 der Verbindungswelle 27 angeordnet. Die erste Öffnung 66 weist einen Innendurchmesser d auf. Das zweite Ende 38 der Verbindungswelle 27 weist einen Außendurchmesser D auf. Im Ausführungsbeispiel ist der Außendurchmesser D des zweiten Endes 38 der Verbindungswelle 27 größer als der Innendurchmesser d der ersten Öffnung 66. Somit bildet in Hochrichtung beziehungsweise in Richtung der Drehachse 36 der Verbindungswelle 27 das Gehäuse 2 an der ersten Öffnung 66 einen Anschlag für das zweite Ende 38 der Verbindungswelle 27. Ferner bilden die Konturen des zweiten Endes 38 der Verbindungswelle 27 sowie des Gehäuses 2 an der ersten Öffnung 66 eine Art Labyrinthdichtung, wodurch der Raum unterhalb der ersten Öffnung 66, insbesondere das Federelement 25, vor Verschmutzung geschützt ist. Wie in Fig. 7 gezeigt, bildet die erste Öffnung 66 mit dem Mittelabschnitt 64 der Verbindungswelle 27 eine erste Lagerstelle der Verbindungswelle 27. Vorliegend ist benachbart zum ersten Ende 37 der Verbindungswelle 27 eine zweite Lagerstelle vorgesehen, an der der Mittelabschnitt 64 der Verbindungswelle 27 gegenüber dem Gehäuse gelagert ist. In der vorliegenden Ausführung ist das zweite Ende 38 der Verbindungswelle 27 durch eine Hülse 63 gebildet. Die Hülse 63 ist mit dem Betätigungselement 22 verbunden.

Wie insbesondere in Fig. 8 gezeigt, umfasst die Entspanneinheit 21 einen Exzenter 24. Der Exzenter 24 weist eine Kontur 39 auf, die derart ausgebildet ist, dass beim Schwenken des Exzenters 24 durch das Betätigungselement 22 in die betätigte Stellung 42 der Entspanneinheit 21 der Schlitten 23 entgegen der Federkraft der Federeinheit 26 nach hinten geschoben wird. An der Kontur 39 des Exzenters 24 ist eine erste Wirkfläche 52 ausgebildet, die mit dem Schlitten 23, insbesondere mit einer zweiten Wirkfläche 53 des Schlittens 23 beim Schalten in die zweite Stellung 42 in Wechselwirkung steht. An der zweiten Wirkfläche 53 des Schlittens 23 ist eine Vertiefung 54 ausgebildet, in der der Exzenter 24 verrastet. Hierfür ist an der Vertiefung 54 eine Haltekontur 55 ausgebildet, die den Exzenter 24 daran hindert, aufgrund der Federkraft des Federelementes 25 zurück in die unbetätigte Stellung 41 geschwenkt zu werden. Zur Überwindung der Haltekontur 55 muss der Exzenter 24 über das Betätigungselement 22 vom Bediener aktiv zurückgeschwenkt werden. Dies ermöglicht dem Bediener die Entspanneinheit 21 in der Vertiefung 54 der zweiten Wirkfläche 53 des Schlittens 23 verrasten zu lassen und dabei beispielsweise entsprechende Wartungsarbeiten am Arbeitsgerät 1 vornehmen zu können, ohne das Betätigungselement 22 in betätigter Stellung 42 halten zu müssen. Befindet sich die Entspanneinheit 21 in unbetätigter Stellung 41, wie in den Figuren 9 und 10 gezeigt, kontaktieren sich die erste Wirkfläche 52 des Exzenters 24 und die zweite Wirkfläche 53 des Schlittens 23 nicht, sofern die Führungsschiene 4 gegen die Sägekette 6 gespannt ist.

Wie in Fig. 4 gezeigt, weist die Führungsschiene 4 eine maximale Höhe h auf, die orthogonal zur Querebene 44 gemessen ist. Wie in Fig. 7 gezeigt, weist die Verbindungswelle 27 eine in Richtung ihrer Drehachse 36 gemessene Länge l auf. Die Länge l der Verbindungswelle 27 beträgt mindestens 50% der maximalen Höhe h der Führungsschiene 4.

In Fig. 2 ist die Laufrichtung 56 der Sägekette 6 gezeigt. An der Unterseite der Führungsschiene 4 läuft die Sägekette 6 zum Kettenrad hin, an der Oberseite der Führungsschiene 4 läuft die Sägekette vom Kettenrad weg. Das Betätigungselement 22 liegt unterhalb der Führungsschiene 4, ist also der Unterseite der Führungsschiene 4 zugewandt. Dadurch ist das Betätigungselement 22 für den Bediener besonders gut zugänglich und damit auch bedienbar.

Wie in Fig. 8 gezeigt, umfasst das Arbeitsgerät 1 eine Trennwand 7. Die Trennwand 7 ist zwischen der Führungsschiene 4 und der Spannvorrichtung 20 angeordnet. Die Trennwand 7 dient zum Schutz für die Spannvorrichtung 20 vor von der Sägekette 6 ausgehenden Schmutzpartikeln. Das Gehäuse 2 begrenzt einen Gehäuseinnenraum 30. Die Trennwand 7 unterteilt den Gehäuseinnenraum 30 in einen ersten Innenraum 31 des Gehäuses 2 und einen zweiten Innenraum 32 des Gehäuses 2. Die Führungsschiene 4 ist in dem ersten Innenraum 31 angeordnet. Die Spannvorrichtung 20 ist im zweiten Innenraum 32 angeordnet. Die Führungsschiene 4 und die Spannvorrichtung 20 sind somit räumlich voneinander entkoppelt.

Wie in Fig. 8 gezeigt, umfasst die Trennwand 7 eine Öffnung 8. Der Schlitten 23 ragt durch die Öffnung 8 der Trennwand 7 mit seinem Mitnehmerstift 28 zur formschlüssigen Verbindung mit der Führungsschiene 4. Die Öffnung 8 ist dabei so groß wie nötig ausgebildet, um dem Schlitten 23 in Richtung der Längsmittelachse 5 der Führungsschiene 4 ausreichend Bewegungsfreiheit zur Spannung der Sägekette 6 einzuräumen. Zudem ist die Öffnung 8 so klein wie möglich ausgebildet, um einen effektiven Schutz für die Spannvorrichtung 20 vor von der Sägekette 6 ausgehenden Schmutzpartikeln zu gewährleisten. Die Öffnung 8 ist insbesondere als Langloch ausgebildet. Wie in Fig. 8 gezeigt, sind die Öffnung 8 und der Schlitten 23 derart ausgebildet und zueinander angeordnet, dass die Öffnung 8 in der Trennwand 7 durch den Schlitten 23 in jeder Position des Schlittens 23 insbesondere vollständig verdeckt ist. Somit kann eine Verschmutzung des zweiten Innenraums 32 des Gehäuseinnenraums 30 vermieden werden. An dem Schlitten 23 ist insbesondere ein Schlittenfortsatz 70 ausgebildet, der die Öffnung 8 der Trennwand 7 zur Entspanneinheit 21 hin verschließt. Ferner ist der Schlittenfortsatz 70 am Schlitten 23 derart ausgebildet, dass dieser in der unbetätigten, ersten Stellung der Entspanneinheit 21 am Gehäuse 2 in Richtung der Längsmittelachse 5 der Führungsschiene 4 anschlägt. Ferner bildet der Schlittenfortsatz 70 einen Anschlag für die Entspanneinheit 21, insbesondere für den Exzenter 24 der Entspanneinheit 21. Der Schlittenfortsatz 70 weist eine senkrecht zur Längsebene 43 gemessene Breite auf, die weniger als 50%, insbesondere weniger als 30% der senkrecht zur Längsebene 43 gemessenen Gesamtbreite des Schlittens 23 entspricht.

Wie in Fig. 9 gezeigt, weist die Öffnung 8 eine in Richtung der Längsmittelachse 5 der Führungsschiene 4 gemessene Länge a auf. Der Schlitten 23, insbesondere der Mitnehmerstift 28, weist eine in Längsmittelachse 5 der Führungsschiene 4 gemessene Breite b auf. Die Länge a der Öffnung 8 entspricht mindestens dem 1,5fachen, insbesondere mindestens dem 2fachen, insbesondere in etwa dem 2,5fachen der Breite b des Mitnehmerstiftes 28. Die Öffnung 8 entspricht höchstens dem 5fachen, insbesondere höchstens dem 4fachen, insbesondere höchstens dem 3fachen der Breite b des Mitnehmerstiftes 28.

Nachfolgend ist der Bedienvorgang des Arbeitsgerätes 1 beschrieben:
Zum Spannen der Sägekette 6 muss zuerst die Mutter 15 und damit auch der Kettenraddeckel 14 gelöst werden. Die Fixiervorrichtung 10 wird hierbei von einem fixierten Zustand in einen gelösten Zustand überführt. Ist die Führungsschiene 4 nicht mehr zwischen dem Gehäuse 2 und dem Kettenraddeckel 14 geklemmt gehalten, wird die Führungsschiene 4 über den Schlitten 23 mittels der Federkraft der Federeinheit 26 nach vorne geschoben. Die Sägekette 6 wird dabei gespannt. Möchte der Bediener lediglich die Sägekette 6 spannen, kann dieser nun den Kettenraddeckel 14 mittels der Mutter 15 wieder gegen die Führungsschiene 4 schrauben. Das Arbeitsgerät 1 ist wieder betriebsbereit. Die Entspanneinheit 21 befindet sich dabei in dem unbetätigten Zustand 41.

Möchte der Bediener hingegen etwaige Wartungsarbeiten oder Ähnliches am Arbeitsgerät 1 vornehmen, ohne dass die Sägekette 6 gespannt ist, muss der Bediener die Entspanneinheit 21 betätigen. Hierfür ist zuerst der Kettenraddeckel 14 vom Gehäuse 2 abzunehmen. Wie in Fig. 2 gezeigt, ist der Kettenraddeckel 14 nämlich derart auf dem Gehäuse 2 angeordnet, dass dieser zumindest teilweise das Betätigungselement 22 der Spanneinheit 20 verdeckt, so dass das Betätigungselement 22 nicht geschwenkt werden kann. Ist der Kettenraddeckel 14 von dem Gehäuse 2 entfernt, hat der Bediener Zugang zum Betätigungselement 22, wie in den Figuren 3 und 4 gezeigt. Die Entspanneinheit 21 befindet sich dann in der unbetätigten Stellung 41, wie in den Figuren 3, 4, 9, 10 gezeigt. In der unbetätigten Stellung 41 der Entspanneinheit 21 kontaktieren sich der Schlitten 23 und die Entspanneinheit 21 nicht. Die Sägekette 6 ist gespannt.

Wie in den Figuren 5 bis 8 gezeigt, ist das Betätigungselement 22 zu betätigen, um die Entspanneinheit 21 in die zweite, betätigte Stellung 42 zu überführen. Der Exzenter 24 wirkt gegen den Schlitten 23, wodurch die Spannung der Sägekette 6 aufgehoben wird. Das Betätigungselement 22 ist insbesondere soweit auf zu schwenken, bis die Entspanneinheit 21 an dem Schlitten 23 verrastet. In dieser Stellung liegt der Exzenter 24 mit seiner ersten Wirkfläche 52 in der Vertiefung 54 der zweiten Wirkfläche 53 des Schlittens 23 und kontaktiert insbesondere die Haltekontur 55 der Vertiefung 54. Der Bediener kann seine Wartungsarbeiten an dem Arbeitsgerät 1 bei entspannter Sägekette 6 vornehmen.

Sind die Wartungsarbeiten abgeschlossen, schwenkt der Bediener das Betätigungselement 22 wieder zurück, wodurch die Entspanneinheit 21 von der betätigten Stellung 42 in die unbetätigte Stellung 41 überführt wird. Die Sägekette 6 ist wieder gespannt. Anschließend kann der Kettenraddeckel 14 mittels der Mutter 15 wieder gegen die Führungsschiene 4 geschraubt werden.

## Patentansprüche

1. Tragbares Arbeitsgerät
umfassend ein Gehäuse (2), einen im Gehäuse (2) angeordneten Antriebsmotor (3), eine Führungsschiene (4) mit einer Längsmittelachse (5) und eine Sägekette (6), wobei der Antriebsmotor (3) über ein Antriebskettenrad (9) die in einer Führungsnut der Führungsschiene (4) geführte Sägekette (6) umlaufend antreibt, eine Fixiervorrichtung (10) zum Befestigen der Führungsschiene (4) an dem Gehäuse (2) und eine Spannvorrichtung (20) zum Spannen der Sägekette (6), wobei in einem gelösten Zustand der Fixiervorrichtung (10) die Führungsschiene (4) in Richtung ihrer Längsmittelachse (5) relativ gegenüber dem Gehäuse (2) verschiebbar ist und in einem fixierten Zustand der Fixiervorrichtung (10) die Führungsschiene (4) an dem Gehäuse (2) geklemmt gehalten ist,
wobei die Spannvorrichtung (20) eine Federeinheit (26) und eine Entspanneinheit (21) umfasst,
**dadurch gekennzeichnet, dass** die Entspanneinheit (21) derart ausgebildet ist, dass in gelöstem Zustand der Fixiervorrichtung (10) die Federeinheit (26) in einer unbetätigten, ersten Stellung (41) der Entspanneinheit (21) mit der Führungsschiene (4) zur Spannung der Sägekette (6) wirkverbunden ist und in einer betätigten, zweiten Stellung (42) der Entspanneinheit (21) die Wirkverbindung zwischen der Federeinheit (26) und der Führungsschiene (4) durch die Entspanneinheit (21) zur Aufhebung der Sägekettenspannung unterbunden ist, und dass die Spannvorrichtung (20) ein Betätigungselement (22) zur Betätigung der Entspanneinheit (21) und eine Verbindungswelle (27) umfasst, wobei die Entspanneinheit (21) und das Betätigungselement (22) durch die Verbindungswelle (27) miteinander wirkverbunden sind.

2. Arbeitsgerät nach Anspruch 1,
**dadurch gekennzeichnet, dass** das Betätigungselement (22) als Schwenkhebel ausgebildet ist.

3. Arbeitsgerät nach Anspruch 1 oder 2,
**dadurch gekennzeichnet, dass** das Betätigungselement (22) durch ein Federelement (25), insbesondere eine Torsionsfeder, vorgespannt ist.

4. Arbeitsgerät nach einem der Ansprüche 1 oder 3,
**dadurch gekennzeichnet, dass** das Betätigungselement (22) derart am Gehäuse (2) angeordnet ist, dass das Betätigungselement (22) bei gelöster Fixiervorrichtung (10) dem Bediener zugänglich ist und bei fixierter Fixiervorrichtung (10) durch die Fixiervorrichtung verdeckt ist.

5. Arbeitsgerät nach einem der Ansprüche 1 bis 4,
**dadurch gekennzeichnet, dass** das Betätigungselement (22) in einer Seitenansicht auf das Arbeitsgerät (1) unterhalb der Führungsschiene (4) angeordnet ist.

6. Arbeitsgerät nach einem der Ansprüche 1 bis 5,
**dadurch gekennzeichnet, dass** die Entspanneinheit (21) einen Exzenter (24) umfasst.

7. Arbeitsgerät nach einem der Ansprüche 1 bis 6,
**dadurch gekennzeichnet, dass** die Federeinheit (26) auf einen in Richtung der Längsmittelachse (5) der Führungsschiene (4) beweglichen Schlitten (23) wirkt, wobei der Schlitten (23) mit der Führungsschiene (4) in Richtung der Längsmittelachse (5) wirkverbunden ist.

8. Arbeitsgerät nach Anspruch 7,
**dadurch gekennzeichnet, dass** der Exzenter (24) in der ersten Stellung (41) der Entspanneinheit (21) kontaktfrei zu dem Schlitten (23) ausgebildet ist und in der zweiten Stellung (42) der Entspanneinheit (21) unmittelbar auf den Schlitten wirkt.

9. Arbeitsgerät nach Anspruch 8,
**dadurch gekennzeichnet, dass** der Exzenter (24) und der Schlitten (23) derart ausgebildet sind, dass der Exzenter (24) in der zweiten Stellung (42) der Entspanneinheit (21) am Schlitten (23) verrastet.

10. Arbeitsgerät nach einem der Ansprüche 1 bis 9,
**dadurch gekennzeichnet, dass** zwischen der Führungsschiene (4) und der Spannvorrichtung (20) eine Trennwand (7) zum Schutz für die Spannvorrichtung (20) vor von der Sägekette (6) ausgehenden Schmutzpartikeln vorgesehen ist.

11. Verfahren zum Bedienen des Arbeitsgerätes nach einem der Ansprüche 1 bis 10, umfassend die Verfahrensschritte:
- Lösen eines Kettenraddeckels vom Gehäuse (2) des Arbeitsgerätes (1)
- Betätigen der Entspanneinheit (21) durch das Betätigungselemente (22) von der ersten Stellung (41) in die zweite Stellung (42) der Spanneinheit (20) zum Bewegen der Führungsschiene (4) entgegen der Federkraft der Federeinheit (26), wodurch die Sägekette (6) entspannt wird.
